# EUROPÄISCHE PATENTSCHRIFT

(11) **EP 4 048 606 B1**
(45) Veröffentlichungstag und Bekanntmachung des Hinweises auf die Patenterteilung: **10.09.2025**
(21) Anmeldenummer: 20797430.4
(22) Anmeldetag: 22.10.2020
(51) Int. Cl.: B65D 75/36, B65D 5/42

(54) **VERPACKUNG AUS ZELLULOSEMATERIAL UND ÖFFNUNGSVERFAHREN**
PACKAGING MADE OF CELLULOSE MATERIAL AND OPENING METHOD
EMBALLAGE EN MATÉRIAU CELLULOSIQUE ET PROCÉDÉ D'OUVERTURE

(30) Priorität: 23.10.2019 DE 102019216307
(43) Veröffentlichungstag der Anmeldung: 31.08.2022
(73) Patentinhaber: Karl Knauer KG, 77781 Biberach/Baden (DE)
(72) Erfinder: HEIZMANN, Thomas, 77781 Biberach/Baden (DE)
(74) Vertreter: Kohler Schmid Möbus Patentanwälte
(86) Internationale Anmeldenummer: PCT/EP2020/079706
(87) Internationale Veröffentlichungsnummer: WO 2021/078838

(56) Entgegenhaltungen:
- DE-A1- 19 532 162
- US-A1- 2018 265 270

## Beschreibung

Die Erfindung betrifft eine Verpackung aufweisend eine aus zellulosehaltigem Flachmaterial aufgefaltete Schale und einen Deckel, wobei die Schale und der Deckel einen Innenraum der Verpackung einschließen, wobei die Schale eine erste Seitenwand aufweist, an der entlang einer ersten Falzkante ein erster Siegelrand von dem Innenraum weg nach außen abgewinkelt ist, wobei der Deckel mit dem ersten Siegelrand verklebt ist, wobei an der ersten Falzkante eine Perforation zum gemeinsamen Abreißen des ersten Siegelrandes und des damit verklebten Abschnitts des Deckels von der ersten Seitenwand ausgebildet ist, wobei die Schale eine zweite Seitenwand aufweist, an der entlang einer zweiten Falzkante ein zweiter Siegelrand von dem Innenraum weg nach außen abgewinkelt ist, und wobei der Deckel mit dem zweiten Siegelrand verklebt ist.

Eine solche Verpackung ist aus DE 195 32 162 A1 bekannt.

Bei einer aus EP 2 085 315 B1 bekannten Verpackung ist von der Schale eine zum Öffnen der Verpackung dienende Klappe abgeteilt, die eine nach außen abgewinkelte Aufziehlasche aufweist, die an ein den Deckel bildendes Kunststoffteil angrenzt und abschälbar daran angesiegelt ist. An der Aufziehlasche ist eine nach außen abstehende Griffzunge angelenkt.

Die Verwendung von Kunststoff - bei der aus EP 2 085 315 B1 bekannten Verpackung für den Deckel - wird jedoch aus ökologischen Gründen zunehmend als problematisch angesehen, insbesondere im Hinblick auf Aspekte der Entsorgung bzw. des Recycling.

Aus WO 01/66425 A1 ist eine luftdichte Verpackung bekannt, die zueinander versetzte Perforationslinien aufweist. Damit kann eine Ausgießöffnung der Verpackung geöffnet werden.

Aus US 2 289 236 A ist eine Verpackung, beispielsweise für Zahnbürsten, bekannt geworden, die jeweils endseitig einen Verriegelungsmechanismus aufweist. Wird die Verpackung an beiden Enden entriegelt, kann die Verpackung geöffnet werden.

US 2018/0265270 A1 beschreibt eine Verpackung mit einem Sichtfenster, das durch einen transparenten Film überdeckt sein kann
Aus der eingangs bereits angesprochenen DE 195 32 162 A1 ist eine Verpackung aus Karton bekannt geworden, die sich aus einer Vorderwand und einer Rückwand zusammensetzt. In der Vorderwand ist ein Behälter ausgebildet, der im Randbereich zur Rückwand eine Perforationslinie aufweist. Entlang der Perforationslinie kann die Verpackung geöffnet werden.

### Aufgabe der Erfindung

Es ist eine Aufgabe der Erfindung, eine umweltfreundliche und rationell herstellbare Verpackung anzugeben, die auf einfache Weise definiert geöffnet werden kann.

### Beschreibung der Erfindung

Diese Aufgabe wird erfindungsgemäß gelöst durch eine Verpackung gemäß Anspruch 1. In weiteren Aspekten betrifft die Erfindung ein Gebinde gemäß Anspruch 9, ein Verfahren zum Öffnen einer Verpackung gemäß Anspruch 10 sowie ein Verfahren zum Bereitstellen eines Gegenstandes gemäß Anspruch 12.

### Erfindungsgemäße Verpackung

Erfindungsgemäß ist eine Verpackung mit mindestens einer Perforation vorgesehen, die eine Schwächung, die Reduzierung des Biegewiderstands, des zellulosehaltigen Materials der Verpackung im Bereich der Perforation bzw. der Perforationslinie aufweist.

Unter Perforation im Sinne der erfindungsgemäßen Verpackung, des erfindungsgemäßen Gebindes und des Verfahrens zum Verpacken und/oder zum Öffnen der erfindungsgemäßen Verpackung ist eine Materialschwächung zu verstehen, wobei die Perforation eine Ritzlinie ist, die das zellulosehaltige Material teilweise von einer Seite ausgehend durchtrennt oder die Ritzlinie wird durch Ritze von beiden Seiten des zellulosehaltigen Materials ausgebildet. Dabei sind die Ritze voneinander beabstandet.

Die Perforation ist in einer weiteren Ausführungsform eine Schneidelinie mit Kerben, wobei die Kerben gleichmäßig und/oder ungleichmäßig verteilt sind.

Die Perforation ist alternativ als Rille ausgebildet, die das zellulosehaltige Material, insbesondere das Fasergefüge, lockert und dadurch im Bereich der Perforationslinie eine Materialschwächung erzeugt.

Mechanisches Abknicken oder das Abkanten des zellulosehaltigen Materials im Bereich der Falzkante ist eine Perforation im Sinne der erfindungsgemäßen Verpackung.

Alle beschriebenen Perforationsformen können an der erfindungsgemäßen Verpackung einzeln oder in Kombination ausgebildet sein und erzeugen im Bereich der Perforationslinie eine Materialschwächung.

Die Verpackung dient insbesondere zum Verpacken von Stückgut, d. h. mit anderen Worten von einzelnen Gegenständen. Ein zu verpackender Gegenstand kann beispielsweise eine Zahnbürste sein. Die erfindungsgemäße Verpackung ist jedoch grundsätzlich zum Verpacken verschiedenartigster Gegenstände geeignet. Insbesondere kann die Verpackung auch zum Verpacken von Schüttgut ausgebildet sein. Die Verpackung ist vorzugsweise in Form einer Blisterverpackung (Sichtverpackung) ausgebildet. Dies ermöglicht es, das verpackte Gut zu betrachten, ohne die Verpackung zu öffnen.

Die Verpackung weist eine aus zellulosehaltigem Flachmaterial aufgefaltete Schale und einen Deckel auf. Zellulosehaltige Flachmaterial kann einfach verarbeitet und recycelt werden. Insbesondere ist das Auffalten effizient automatisierbar. Die Schale bildet typischerweise einen einseitig offenen Hohlkörper aus. Die Schale und der Deckel schließen einen Innenraum der Verpackung ein. Der Deckel ist hierzu auf der Schale angeordnet bzw. auf die Schale aufgesetzt. Der Deckel kann flach ausgebildet sein. Insbesondere kann sich der Deckel in einer Ebene erstrecken. In dem Innenraum kann das zu verpackende Gut angeordnet werden. Das zellulosehaltige Flachmaterial kann einseitig oder beidseitig beschichtet oder imprägniert sein, insbesondere wasserabweisend. Die Beschichtung oder Imprägnierung ist vorzugsweise biologisch abbaubar.

Die Schale weist eine erste Seitenwand auf. Die erste Seitenwand begrenzt den Innenraum der Verpackung. An der ersten Seitenwand ist entlang einer ersten Falzkante ein erster Siegelrand von dem Innenraum weg nach außen abgewinkelt. Der erste Siegelrand ragt mit anderen Worten nach außen von der ersten Seitenwand ab. Der erste Siegelrand bildet einen Randstreifen von gewünschter Breite aus. Der erste Siegelrand und die erste Seitenwand erstrecken sich typischerweise jeweils in einer Ebene. Der erste Siegelrand und die erste Seitenwand können (außenseitig bezüglich des Innenraums) einen Winkel von wenigstens 60°, insbesondere wenigstens 75° und/oder höchstens 145°, insbesondere höchstens 120° einschließen. Bei einer bevorzugten Ausführungsform können der erste Siegelrand und die erste Seitenwand einen rechten Winkel einschließen.

Der Deckel ist mit dem ersten Siegelrand verklebt. Die Verklebung kann als eine Heißversiegelung, insbesondere mit Blisterlack, ausgeführt sein. Der Deckel kann zum Verkleben mit dem ersten Siegelrand einen Abschnitt (Bereich) aufweisen, der den ersten Siegelrand überdeckt. Der Deckel und der erste Siegelrand können eine im Wesentlichen bündig miteinander endende Außenkontur aufweisen. Vorzugsweise steht der Deckel geringfügig, insbesondere um maximal 2 mm, bevorzugt um maximal 1 mm, über den ersten Siegelrand über.

Da der erste Siegelrand und der Deckel von dem Innenraum weg ragen, können Sie auf einfache und komfortable Weise mit Fingern, insbesondere Daumen und Zeigefinger einer Hand, ergriffen werden. Eine freie Länge des ersten Siegelrandes und des Deckels kann wenigstens 1 cm, vorzugsweise wenigstens 1,5 cm, betragen.

Erfindungsgemäß ist vorgesehen, dass an der ersten Falzkante eine Perforation zum gemeinsamen Abreißen des ersten Siegelrandes und des damit verklebten Abschnitts des Deckels von der ersten Seitenwand ausgebildet ist. Die Perforation erstreckt sich zumindest abschnittsweise entlang der ersten Falzkante. Die Perforation vereinfacht das Öffnen der Verpackung. Durch die Perforation kann insbesondere eine über eine Vielzahl produzierter Verpackungen hinweg gleichbleibend geringe zum Öffnen erforderliche Kraft eingerichtet sein. Zum Öffnen der Verpackung können der nach außen abstehende erste Siegelrand und der darauf befestigte Bereich des Deckels ergriffen und gemeinsam von der ersten Seitenwand abgerissen werden. Hierzu werden der erste Siegelrand und der angeklebte Abschnitt des Deckels von der ersten Seitenwand weg bewegt, sodass das Flachmaterial der Schale entlang der Perforation zertrennt wird. Die Schale weist eine zweite Seitenwand auf, an der entlang einer zweiten Falzkante ein zweiter Siegelrand von dem Innenraum weg nach außen abgewinkelt ist. Auch die zweite Seitenwand begrenzt den Innenraum der Verpackung. Der Deckel ist mit dem zweiten Siegelrand verklebt. Wie beim ersten Siegelrand ist mit dem zweiten Siegelrand ein Randstreifen mit einer Breite gebildet, der dauerhaft mit dem Deckel verklebt ist. Dadurch kann die Verpackung besonders dicht verschlossen sein. Zum Öffnen der Verpackung kann der Deckel nach dem Abreißen des ersten Siegelrandes von der ersten Seitenwand von dem zweiten Siegelrand abgezogen werden. Das Abreißen des ersten Siegelrandes mitsamt des angeklebten Abschnitts des Deckels und das Ablösen des Deckels von dem zweiten Siegelrand können besonders komfortabel in einer einzigen Bewegung und ohne Umgreifen erfolgen.

Bei einer besonders bevorzugten Ausführungsform ist die Perforation mit Perforationsöffnungen ausgebildet, die das Flachmaterial der Schale vollständig durchdringen. Dadurch kann die Verpackung mit besonders geringem Kraftaufwand geöffnet werden. Eine solche Perforation ist zudem besonders einfach herstellbar.

Alternativ oder zusätzlich kann vorgesehen sein, dass die Perforation mit Vertiefungen im Flachmaterial der Schale ausgebildet ist, wobei an den Vertiefungen eine verbleibende Dicke des Flachmaterials gegenüber der Falzkante weiter verringert ist. Die Vertiefungen Durchdringen das Flachmaterial der Schale nicht vollständig. Das Flachmaterial ist mit anderen Worten entlang der Perforation durchgehend ausgebildet. Auf diese Weise kann der Innenraum der Verpackung bzw. das verpackte Gut besonders wirksam vor Verschmutzungen, beispielsweise durch Staub und/oder Flüssigkeiten, geschützt werden. Im Bereich der Vertiefungen, insbesondere seitlich neben den Vertiefungen, können Fasern, insbesondere Zellulosefasern, des Flachmaterials zertrennt sein. Alternativ oder zusätzlich kann das Flachmaterial unterhalb (betrachtet in Dickenrichtung) der Vertiefungen komprimiert sein.

Vorzugsweise erstreckt sich die Perforation an der ersten Falzkante über die gesamte Länge der ersten Falzkante. Dies vereinfacht das Abreißen des ersten Siegelrandes von der ersten Seitenwand weiter. Insbesondere muss beim Öffnen der Verpackung nicht darauf geachtet werden, an welchem Ende der Falzkante die Perforation ausgebildet ist. Das Öffnen der Verpackung kann vielmehr von beiden Enden der Falzkante her eingeleitet und bei im Wesentlichen gleichbleibendem Weiterreißwiderstand der perforierten Falzkante komfortabel fortgesetzt werden.

Ein Grundelement des Deckels kann aus zellulosehaltigem Flachmaterial bestehen. Dies wird im Hinblick auf den Umweltschutz als vorteilhaft erachtet. Der Deckel kann insgesamt durch das Grundelement aus zellulosehaltigem Flachmaterial gebildet sein. Alternativ kann an dem Grundelement ein Zusatzelement des Deckels, insbesondere ein Verschlusselement für ein Sichtfenster, angebracht sein. Auch das Zusatzelement kann aus einem zellulosehaltigen Flachmaterial bestehen. Das zellulosehaltige Flachmaterial der Schale, des Grundelements und des Zusatzelements kann jeweils vom selben Typ sein. Alternativ kann für die Schale, das Grundelement und/oder das Zusatzelement ein unterschiedlicher Typ von zellulosehaltigem Flachmaterial vorgesehen sein.

Die erste und die zweite Seitenwand grenzen typischerweise aneinander an. Vorzugsweise sind die erste und die zweite Seitenwand über eine Klebelasche miteinander verbunden. Dies kann die Stabilität der Schale bzw. der Verpackung erhöhen. Der zweite Siegelrand und die zweite Seitenwand erstrecken sich typischerweise jeweils in einer Ebene. Der zweite Siegelrand und die zweite Seitenwand können (außenseitig bezüglich des Innenraums) einen Winkel von wenigstens 60°, insbesondere wenigstens 75° und/oder höchstens 145°, insbesondere höchstens 120° einschließen. Bei einer bevorzugten Weiterbildung können der zweite Siegelrand und die zweite Seitenwand einen rechten Winkel einschließen. Typischerweise weist die Schale zwei zweite Seitenwände und jeweils einen nach außen abgewinkelten zweiten Siegelrand auf.

Die Schale kann eine dritte Seitenwand aufweisen, die vorzugsweise an die zweite Seitenwand bzw. die zweiten Seitenwände angrenzt, und an der entlang einer dritten Falzkante ein dritter Siegelrand von dem Innenraum weg nach außen abgewinkelt ist, mit dem der Deckel verklebt ist. Auch der dritte Siegelrand bildet einen Randstreifen mit einer Streifenbreite aus, die zur Auflage und zum Verkleben des Deckels mit der Schale geeignet ist. Der dritte Siegelrand und die dritte Seitenwand erstrecken sich typischerweise jeweils in einer Ebene. Der dritte Siegelrand und die dritte Seitenwand können (außenseitig bezüglich des Innenraums) einen Winkel von wenigstens 60°, insbesondere wenigstens 75° und/oder höchstens 145°, insbesondere höchstens 120° einschließen. Bei einer bevorzugten Weiterbildung können der dritte Siegelrand und die dritte Seitenwand einen rechten Winkel einschließen. Auch die dritte Seitenwand begrenzt den Innenraum der Verpackung. Insbesondere kann der Innenraum der Verpackung durch die erste Seitenwand, die beiden zweiten Seitenwände und die dritte Seitenwand umlaufend begrenzt sein.

Typischerweise weist die Schale einen Boden auf, der den Innenraum auf einer von dem Deckel abgewandten Seite begrenzt. Die Seitenwände können jeweils entlang einer Falzlinie von dem Boden abgewinkelt sein. Der Boden und die erste, zweite(n) und/oder dritte Seitenwand bzw. Seitenwände erstrecken sich typischerweise jeweils in einer Ebene. Der Boden und die erste, zweite(n) und/oder dritte Seitenwand bzw. Seitenwände können (innenseitig bezüglich des Innenraums) einen Winkel von wenigstens 60°, insbesondere wenigstens 75° und/oder höchstens 145°, insbesondere höchstens 120° einschließen. Bei einer bevorzugten Weiterbildung können der Boden und die erste, zweite(n) und/oder dritte Seitenwand bzw. Seitenwände einen rechten Winkel einschließen.

Erfindungsgemäß ist eine Festigkeit, insbesondere eine Schälfestigkeit, der Verklebung des Deckels mit dem zweiten Siegelrand größer als eine Festigkeit des Materials des Deckels und/oder der Schale. Dadurch kann erreicht werden, dass beim Abziehen des Deckels von dem zweiten Siegelrand die Klebeverbindung zwischen dem Deckel und dem zweiten Siegelrand erhalten bleibt und stattdessen eine Trennung im Material des Deckels bzw. der Schale erfolgt. Dies hat sich im Hinblick auf das Öffnungsverhalten der Verpackung, insbesondere die zum Öffnen erforderliche Kraft, als vorteilhaft erwiesen.

Der Deckel und/oder die Schale können wenigstens ein Sichtfenster aufweisen. Das Sichtfenster erlaubt es, in den Innenraum der Verpackung zu blicken, ohne die Verpackung zu öffnen. Das Sichtfenster kann durch eine Ausnehmung im Material der Schale bzw. des Deckels gebildet sein. Dies vereinfacht die Fertigung der Verpackung. Vorzugsweise ist das Sichtfenster durch ein transparentes Verschlusselement verschlossen. Dadurch kann das im Innenraum der Verpackung aufgenommene Gut wirksam vor Verschmutzungen, insbesondere durch Staub und/oder Flüssigkeit, geschützt werden. Das Verschlusselement kann aus einem zellulosehaltigen Flachmaterial, beispielsweise einer biobasierten Folie, bestehen.

Vorteilhafterweise ist vorgesehen, dass eine Aufhängeausnehmung den ersten Siegelrand und den damit verklebten Abschnitt des Deckels durchbricht. Mittels der Aufhängeausnehmung kann die Verpackung insbesondere zur Präsentation des verpackten Guts bzw. der Verpackung auf einfache Weise aufgehängt werden. Ferner kann die Aufhängerausnehmung das Festhalten des ersten Siegelrands und des damit verklebten Abschnitts des Deckels beim Abreißen von der ersten Seitenwand erleichtern. Die Verklebung des Deckels mit dem ersten Siegelrand erstreckt sich typischerweise umlaufend, vorzugsweise durchgängig umlaufend, um die Aufhängeausnehmung herum. Dies kann die Stabilität der Verpackung im Bereich der Aufhängeausnehmung erhöhen, und insbesondere dazu beitragen ein Einreißen bzw. Durchreißen Aufhängeausnehmung zu vermeiden.

In der Schale kann ein Einlegeteil zum Fixieren eines in der Verpackung aufnehmbaren Gegenstands angeordnet sein. Das Einlegeteil kann dazu beitragen, Beschädigungen des Gegenstands und/oder der Verpackung zu vermeiden. Vorzugsweise Vortragsweise besteht das Einlegeteil aus einem zellulosehaltigen Flachmaterial.

### Erfindungsgemäßes Gebinde

In der Rahmen der vorliegenden Erfindung fällt auch ein Gebinde mit einer oben beschriebenen, erfindungsgemäßen Verpackung und mit einem Gegenstand, der in der Verpackung aufgenommen ist. Mit dem Gebinde können die Vorteile der erfindungsgemäßen Verpackung für den verpackten Gegenstand, insbesondere dessen Darbietung zum Verkauf, nutzbar gemacht werden. Der Gegenstand ist typischerweise als Stückgut ausgebildet. Der Gegenstand kann beispielsweise eine Zahnbürste sein. Grundsätzlich bestehen jedoch keine Einschränkungen im Hinblick auf den Gegenstand, solange dieser insbesondere im Hinblick auf seine Größe und Beschaffenheit für eine Verpackung mit zellulosehaltigen Flachmaterial geeignet ist. Die Größe des Gegenstands, insbesondere eine größte Ausdehnung, liegt typischerweise im Zentimeter- bis Dezimeterbereich; in Sonderfällen auch im Millimeterbereich. Das Gebinde kann einen einzigen Gegenstand enthalten. Alternativ kann vorgesehen sein, dass das Gebinde mehrere (typischerweise bis zu 10 oder 20, in Sonderfällen auch mehr) separate Gegenstände in einer einzigen oben beschriebenen, erfindungsgemäßen Verpackung umfasst.

Das Gebinde kann mehrere Gegenstände in Form von Schüttgut enthalten, die in der Verpackung aufgenommen sind. Sofern die Perforation an der ersten und/oder der zweiten Falzkante mit durchgehenden Perforationsöffnungen ausgebildet ist, ist eine kleinste Korngröße des Schüttguts vorzugsweise wesentlich, insbesondere wenigstens 5-mal, so groß wie eine größte Abmessung einer der Perforationsöffnungen. Die Korngröße des Schüttguts kann insbesondere im Millimeterbereich liegen.

### Erfindungsgemäßes Öffnungsverfahren

Im Rahmen der vorliegenden Erfindung fällt ferner ein Verfahren zum Öffnen einer Verpackung. Die Verpackung weist eine aus zellulosehaltigem Flachmaterial aufgefaltete Schale und einen Deckel auf. Die Schale und der Deckel schließen einen Innenraum der Verpackung ein. Die Schale weist eine erste Seitenwand auf, an der entlang einer ersten Falzkante ein erster Siegelrand von dem Innenraum weg nach außen abgewinkelt ist. Die Schale weist ferner eine zweite Seitenwand auf, an der entlang einer zweiten Falzkante ein zweiter Siegelrand von dem Innenraum weg nach außen abgewinkelt ist. Der Deckel ist mit dem ersten Siegelrand und mit dem zweiten Siegelrand verklebt. An der ersten Falzkante ist eine Perforation ausgebildet. Die Verpackung kann weitere Merkmale der oben beschriebenen, erfindungsgemäßen Verpackung aufweisen.

Das Verfahren umfasst die Schritte
a) gemeinsames Abreißen des ersten Siegelrandes und des damit verklebten Abschnitts des Deckels von der ersten Seitenwand entlang der Perforation an der ersten Falzkante,
b) Abziehen des Deckels von dem zweiten Siegelrand.

Der Schritt a) dient der Vorbereitung des Schrittes b). Durch die Perforation an der ersten Falzkante kann das Abreißen im Schritt a) einfach, insbesondere mit geringem Kraftaufwand, durchgeführt werden. Ferner kann mittels der Perforation ein definierter Rissverlauf vorgegeben sein. Das Abreißen des ersten Siegelrandes und des damit verklebten Abschnitts des Deckels von der ersten Seitenwand im Schritt a) erfolgt grundsätzlich ohne den ersten Siegelrand von dem Deckel zu trennen. Mit anderen Worten bleiben beim Abreißen des ersten Siegelrandes und des damit verklebten Abschnitts des Deckels von der ersten Seitenwand der erste Siegelrand und der Deckel miteinander verklebt. Zur Durchführung des Schrittes a) werden typischerweise der erste Siegelrand und der mit dem ersten Siegelrand verklebte Bereich des Deckels von Fingern einer Hand, insbesondere Zeigefinger und Daumen, ergriffen und von der ersten Seitenwand weg gezogen. Die Verpackung kann hierbei im Bereich der Schale bzw. um den Innenraum herum von einer zweiten Hand umgriffen werden.

Durch den Schritt b) wird die Verpackung weiter, insbesondere vollständig, geöffnet. Bei der Durchführung von Schritt b) wird der Innenraum freigegeben. Durch den vorbereitenden Schritt a) kann das Ablösen des Deckels von dem zweiten Siegelrand besonders komfortabel vorgenommen werden. Durch das Abreißen des ersten Siegelrandes mitsamt des angeklebten Abschnitts des Deckels von der ersten Seitenwand wird automatisch eine teilgeöffnete Konfiguration der Verpackung erhalten, von welcher ausgehend das weitere Ablösen des Deckels von dem zweiten Siegelrand, insbesondere durch Abschälen, besonders einfach vorgenommen werden kann. Die Schritte a) und b) können vorteilhafterweise in einer einzigen, gleichmäßigen Bewegung durchgeführt werden. Der Schritt b) kann vor der Vollendung des Schritts a) beginnen. Mit anderen Worten kann der Deckel bereits bereichsweise von dem zweiten Siegelrand abgelöst werden, bevor der erste Siegelrand und der damit verklebte Abschnitt des Deckels vollständig von der ersten Seitenwand abgerissen wurden auch.

Vorzugsweise enthalten die Schale und/oder der Deckel Fasern, insbesondere Zellulosefasern, die im Schritt b) zerrissen werden. Die Fasern werden mit anderen Worten im Schritt b) zerstört bzw. zertrennt. Das Zerreißen der Fasern hat sich im Hinblick auf das Öffnungsverhalten der Verpackung als vorteilhaft erwiesen. Um sicherzustellen, dass im Schritt b) die Fasern zerrissen werden, kann eine Festigkeit, insbesondere eine Schälfestigkeit, der Verklebung des Deckels mit dem zweiten Siegelrand größer sein als eine Festigkeit des Materials des Deckels und/oder der Schale.

### Erfindungsgemäßes Bereitstellungsverfahren

In den Rahmen der vorliegenden Erfindung fällt schließlich ein Verfahren zum Bereitstellen eines Gegenstands. Das Verfahren umfasst die Schritte
A) Bereitstellen eines Zuschnitts aus zellulosehaltigen Flachmaterial und eines Deckels,
B) Erzeugen einer ersten Falzkante mit einer Perforation in dem Zuschnitt, wobei die erste Falzkante eine erste Seitenwand von einem ersten Siegelrand abgrenzt, und Erzeugen einer zweiten Falzkante in dem Zuschnitt, wobei die zweite Falzkante eine zweite Seitenwand von einem zweiten Siegelrand abgrenzt,
C) Auffalten einer Schale aus dem Zuschnitt,
D) Einlegen des Gegenstands in die Schale,
E) Verkleben des Deckels mit dem ersten und dem zweiten Siegelrand der Schale,
F) Öffnen der Verpackung, indem in einem Schritt a) der erste Siegelrand gemeinsam mit dem damit verklebten Abschnitt des Deckels entlang der Perforation an der ersten Falzkante von der ersten Seitenwand abgerissen wird und in einem Schritt b) der Deckel von dem zweiten Siegelrand abgezogen wird. Typischerweise wird in einem Schritt G) der Gegenstand aus der Schale der geöffneten Verpackung entnommen.

Durch die Schritte A), B), C) und E) kann eine oben beschriebene, erfindungsgemäße Verpackung mit einer ersten und einer zweiten Seitenwand mit jeweils einem ersten bzw. zweiten Siegelrand hergestellt werden. Die durch die Schritte A), B), C) und E) erhaltene Verpackung kann weitere Merkmale der oben beschriebenen, erfindungsgemäßen Verpackung aufweisen. Insbesondere kann vorgesehen sein, dass im Schritt B) den Zuschnitt vollständig durchdringende Perforationsöffnungen erzeugt werden. Alternativ kann vorgesehen sein, dass im Schritt B) entlang der Falzkante Vertiefungen im Flachmaterial des Zuschnitts erzeugt werden. Die erste und zweite Falzkante können in den Zuschnitt eingeprägt werden. Das Auffalten der Schale im Schritt C) kann manuell, teilautomatisiert oder vorzugsweise vollautomatisiert (maschinell) erfolgen. Typischerweise werden anschließend an das Auffalten die erste und die zweite Seitenwand miteinander verbunden, beispielsweise mittels einer Klebelasche miteinander verklebt. Zwischen den Schritten C) und D) kann ein Einlegeteil zum Fixieren des Gegenstandes in die Schale eingelegt werden.

Durch den Schritt D) wird erreicht, dass der Gegenstand im Innenraum der geschlossenen Verpackung angeordnet ist. Weiterhin kann durch den Schritt D) ein oben beschriebenes, erfindungsgemäßes Gebinde erhalten werden. Das Gebinde kann weitere oben beschriebene Merkmale aufweisen. Der Gegenstand ist nach der Durchführung von Schritt E) von der Verpackung umschlossen. Die Verpackung kann den Gegenstand insbesondere vor Verschmutzungen und/oder Beschädigungen schützen. Das Verkleben des Deckels mit dem ersten und dem zweiten Siegelrand im Schritt E) kann durch Heißversiegeln, insbesondere unter Verwendung von Blisterlack, erfolgen. Das Verkleben des Deckels mit dem ersten und dem zweiten Siegelrand im Schritt E) kann manuell, teilautomatisiert oder vorzugsweise vollautomatisiert (maschinell) erfolgen.

Im Schritt F) wird die Verpackung geöffnet. Nach dem Öffnen der Verpackung kann der Gegenstand in einem Schritt G) aus der Verpackung entnommen werden. Das Öffnen der Verpackung im Schritt F) erfolgt mittels des oben beschriebenen, erfindungsgemäßen Verfahrens. Die Vorteile des erfindungsgemäßen Öffnungsverfahrens können somit für das Bereitstellen des Gegenstands, insbesondere im Hinblick auf das Entfernen der Verpackung von dem Gegenstand, nutzbar gemacht werden. Beim Abziehen des Deckels von dem zweiten Siegelrand im Schritt b) werden vorzugsweise Fasern, insbesondere Zellulosefasern der Schale und/oder des Deckels zerrissen.

Weitere Merkmale und Vorteile der Erfindung ergeben sich aus der Beschreibung und der Zeichnung. Die vorstehend genannten und die noch weiter ausgeführten Merkmale können erfindungsgemäß jeweils einzeln für sich oder zu mehreren in beliebigen, zweckmäßigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispiel näher erläutert. Es zeigen:
Fig. 1 ein erfindungsgemäßes Gebinde mit einer erfindungsgemäßen Verpackung, in der ein Gegenstand aufgenommen ist, wobei die Verpackung teilweise geöffnet ist, in einer schematischen Perspektivansicht von der Seite eines Deckels der Verpackung her;
Fig. 2 die Verpackung des Gebindes von Figur 1 in einem geschlossenen Zustand, in einer schematischen Perspektivansicht von der Seite einer Schale der Verpackung her;
Fig. 3 die Verpackung von Figur 2 während des Abreißens eines ersten Siegelrandes und eines damit verklebten Abschnitts des Deckels von einer ersten Seitenwand der Schale, in einer schematischen Perspektivansicht;
Fig. 4 die Verpackung von Figur 2 während des Abziehen des Deckels von zweiten Siegelrändern, in einer schematischen Perspektivansicht;
Fig. 5 eine schematische Schnittansicht entlang einer ersten Falzkante einer erfindungsgemäßen Verpackung, wobei die erste Falzkante eine Perforation mit durchgehenden Perforationsöffnungen aufweist;
Fig. 6 eine schematische Schnittansicht entlang einer ersten Falzkante einer erfindungsgemäßen Verpackung, wobei die erste Falzkante eine Perforation mit nicht durchgehenden Vertiefungen aufweist;
Fig. 7 ein schematisches Ablaufdiagramm eines erfindungsgemäßen Verfahrens zum Öffnen einer Verpackung;
Fig. 8 ein schematisches Ablaufdiagramm eines erfindungsgemäßen Verfahrens zum Bereitstellen eines Gegenstandes.

**Figur 1** zeigt eine Verpackung **10.** Die Verpackung befindet sich in der in Figur 1 dargestellten Konfiguration in einem teilgeöffneten Zustand. In der Verpackung 10 ist ein Gegenstand **12** aufgenommen. Die Verpackung 10 und der Gegenstand 12 bilden zusammen ein Gebinde **14.** Der Gegenstand 12 ist hier symbolisch als ein näherungsweise zylinderförmiger Körper dargestellt.

Die Verpackung 10 weist eine Schale **16** und einen Deckel **18** auf. Die Schale 16 ist aus einem zellulosehaltigen Flachmaterial, beispielsweise Papier oder Karton, aufgefaltet. Der Deckel 18 weist ein Grundelement **20** auf, das hier ebenfalls aus zellulosehaltigen Flachmaterial, beispielsweiße Papier oder Karton, besteht. In dem Grundelement 20 sind zwei Sichtfenster **22** ausgebildet. Die Sichtfenster 22 können durch ein nicht näher dargestelltes, transparentes Verschlusselement verschlossen sein. Das Verschlusselement kann aus einem transparenten Flachmaterial, beispielsweiße bio-basierter Folie, bestehen.

Die Schale 16 und der Deckel 18 schließen (im geschlossenen Zustand der Verpackung 10) gemeinsam einen Innenraum **24** der Verpackung 10 ein. Der Gegenstand 12 ist in dem Innenraum 24 angeordnet. In dem Innenraum 24 kann ferner ein Einlegeteil **26** zum Fixieren des Gegenstands 12 vorgesehen sein.

**Figur 2** zeigt die Verpackung 10 in einer Perspektivansicht mit Blick auf die Schale 16. In Figur 2 ist die Verpackung 10 im geschlossenen Zustand dargestellt.

Die Schale 16 ist hier im Wesentlichen quaderförmig ausgebildet. Die Schale 16 weist einen Boden **28** auf. Angrenzend an den Boden 28 sind eine erste Seitenwand **30,** zwei zweite Seitenwände **32** und eine dritte Seitenwand **34** (in Figur 2 verdeckt) ausgebildet. Die Seitenwände 30, 32, 34 sind jeweils über eine Falzlinie **35** von dem Boden 28 abgeteilt bzw. an der Falzlinie 35 gegenüber dem Boden 28 abgewinkelt, hier um jeweils 90°.

Die Schale 16 weist einen ersten Siegelrand **36** auf. Der erste Siegelrand 36 ist entlang einer ersten Falzkante **38** gegenüber der ersten Seitenwand 30 abgewinkelt. Der erste Siegelrand 36 ragt von dem Innenraum 24 nach außen von der ersten Seitenwand 30 weg.

Die Schale 16 weist zwei zweite Siegelränder **40** auf, von denen einer in Figur 2 verdeckt ist. Die beiden zweiten Siegelränder 40 sind jeweils entlang einer zweiten Falzkante **42** gegenüber der jeweils zugeordneten zweiten Seitenwand 32 abgewickelt. Die beiden zweiten Siegelränder 40 ragen jeweils von dem Innenraum 24 nach außen von den zweiten Seitenwänden 32 weg.

Die Schale 16 kann einen (in Figur 2 verdeckten) dritten Siegelrand aufweisen. Der dritte Siegelrand ist entlang einer dritten Falzkante (ebenfalls verdeckt) gegenüber der dritten Seitenwand 34 abgewinkelt. Der dritte Siegelrand ragt von dem Innenraum 24 nach außen von der dritten Seitenwand 34 weg.

Der Deckel 18 ist mit dem ersten Siegelrand 36, den beiden zweiten Siegelrändern 40 und dem dritten Siegelrand verklebt. Die Verklebung kann jeweils als eine Heißversiegelung ausgeführt sein. Die Verklebung erfolgt typischerweise flächig, insbesondere über die gesamte dem Deckel 18 zuweisende Fläche der Siegelränder 36, 40. Eine Schälfestigkeit der Verklebung übersteigt eine entsprechende Festigkeit der Materialien der Schale 16 und des Deckels 18.

An der ersten Falzkante 38 ist eine Perforation **44** ausgebildet. Die Perforation 44 erstreckt sich hier über die gesamte Länge der ersten Falzkante 38. Mit anderen Worten ist das zellulosehaltige Flachmaterial, aus welchem die Schale 16 aufgefaltet ist, entlang der ersten Falzkante 38 perforiert. Die erste Falzkante 38 und die Perforation 44 können in einem gemeinsamen Arbeitsgang in das Flachmaterial eingebracht worden sein.

Die Perforation 44 kann mit durchgehenden Perforationsöffnungen **46** ausgebildet sein, vergleiche **Figur 5****.** Die Perforationsöffnungen 46 durchdringen das Flachmaterial der Schale 16 vollständig. Zwischen den Perforationsöffnungen 46 verbleiben Stege **48.** Eine Höhe **H1** der Stege 48 kann durch ein Einprägen der ersten Falzkante 38 gegenüber einer Dicke **D1** des Flachmaterials der Schale 16 reduziert sein.

Alternativ kann die Perforation 44 mit Vertiefungen **50** ausgebildet sein, vergleiche **Figur 6****.** Zwischen den Vertiefungen 50 sind Erhebungen **52** ausgebildet. Eine verbleibende Dicke **D2** des Flachmaterials im Bereich der Vertiefungen 50 ist gegenüber einer Dicke **D3** des Flachmaterials im Bereich der Erhebungen 52 verringert. Die Dicke D3 kann einer größten Dicke der ersten Falzkante 38 entsprechen. Die Dicke D3 ist grundsätzlich kleiner als eine Dicke D1 des Flachmaterials der Schale 16 jenseits der Falzkante 38.

Die Verpackung 10 kann eine Aufhängeausnehmung **54** aufweisen. Die Aufhängeausnehmung 54 durchbricht den ersten Siegelrand 36 und den Deckel 18 im Bereich ihrer Verklebung. Die Aufhängerausnehmung 54 ist hier folglich zweilagig umrandet.

Zum Öffnen der Verpackung 10 wird in einem ersten Schritt **102,** vergleiche **Figur 7****,** der erste Siegelrand 36 gemeinsam mit dem damit verklebten Abschnitt des Deckels 18 von der ersten Seitenwand 30 abgerissen. Der erste Siegelrand 36 und der mit ihm verklebte Abschnitt des Deckels 18 können hierzu in Pfeilrichtung **56,** vergleiche **Figur 3****,** von der Schale 16 im Übrigen wegbewegt werden. Typischerweise werden hierzu der erste Siegelrand 36 und der Deckel 18 zwischen Fingern einer Hand (nicht dargestellt) geklemmt gehalten.

In Figur 3 ist ein teilabgerissener Zustand der Verpackung 10 dargestellt. Ein in Figur 3 rechter Bereich der ersten Falzkante 38 wurde entlang der Perforation 44 zerrissen, wohingegen ein in Figur 3 linker Teil der ersten Falzkante 38 noch intakt ist. In diesem linken Teil der ersten Falzkante 38 besteht mit anderen Worten noch eine durchgängige Materialverbindung zwischen dem ersten Siegelrand 38 und der ersten Seitenwand 30 vermittels des Flachmaterials der Schale 16.

Zum weiteren Öffnen der Verpackung 10 wird in einem Schritt **104,** vergleiche Figur 7, der Deckel 18 von den beiden zweiten Siegelrändern 40 abgezogen, vergleiche **Figur 4****.** Die Bewegung des ersten Siegelrandes 36 in Pfeilrichtung 56 gemäß Figur 3 kann hierzu im Wesentlichen beibehalten werden bzw. in ihrer Richtung eher von der Schale 16 weg umgelenkt werden.

Beim Abziehen des Deckels 18 von den zweiten Siegelrändern 40 können Zellulosefasern (nicht im Einzelnen dargestellt) des Deckels 18 und/oder der Schale 16 zerrissen werden. Dieses Zerreißen von Zellulosefasern wird dadurch begünstigt, dass eine (Schäl-)Festigkeit der Verklebung des Deckels 18 mit der Schale 16 größer ist als eine entsprechende Festigkeit des Materials der Schale 16 bzw. des Deckels 18. Durch das Zerreißen der Zellulosefasern können in Bereichen **58** der ursprünglichen Verklebung der zweiten Siegelränder 40 mit dem Deckel 18 Teilstücke der zerrissenen Zellulosefasern von den zweiten Siegelrändern 40 an dem Deckel 18 verbleiben. Entsprechend können auch Teilstücke der zerrissenen Zellulosefasern von dem Deckel 18 an den zweiten Siegelrändern 40 verbleiben.

**Figur 8** zeigt ein Ablaufdiagramm eines Verfahrens **200** zum Bereitstellen eines Gegenstandes 12, vergleiche Figur 1. Das Bereitstellungsverfahren 200 wird nachfolgend am Beispiel der oben beschriebenen Verpackung 10 bzw. des Gebindes 14 erläutert.

Zunächst werden in Schritten **202** bzw. **204** ein Zuschnitt aus zellulosehaltigem Flachmaterial und ein Deckel 18 bereitgestellt. Aus dem Zuschnitt wird im Fortgang des Verfahrens 200 eine Schale 16 erhalten. Hierzu werden in Schritten **206** bzw. **208** eine erste Falzkante 38 mit einer Perforation 44 und eine zweite Falzkante 42 in den Zuschnitt eingebracht. Die erste Falzkante 38 grenzt eine erste Seitenwand 30 der in Entstehung begriffenen Schale 16 von einem ersten Siegelrand 36 ab. Die zweite Falzkante 42 grenzt entsprechend eine zweite Seitenwand 32 der in Entstehung begriffenen Schale 16 von einem zweiten Siegelrand 40 ab. Typischerweise wird in dem Schnitt 208 auch eine weitere zweite Falzkante 42 in den Zuschnitt eingebracht, welche eine weitere zweite Seitenwand 32 der in Entstehung begriffenen Schale 16 von einem weiteren zweiten Siegelrand 40 abgrenzt. Entsprechend kann in dem Schnitt 208 auch eine dritte Falzkante in den Zuschnitt eingebracht werden, welche eine dritte Seitenwand der in Entstehung begriffenen Schale 16 von einem dritten Siegelrand abgrenzt. Sodann kann in einem Schritt **210** der Zuschnitt aufgefaltet werden, sodass die Schale 16 erhalten wird.

In einem optionalen Schritt **212** kann ein Einlegeteil 26 in die Schale 16 eingelegt werden. In einem Schritt **214** wird ein Gegenstand 12 in die Schale 16 eingelegt. Alternativ kann das Einlegeteil 26 bzw. ein weiteres, zusätzliches Einlegeteil (nicht dargestellt) auch nach dem Einlegen des Gegenstandes 12 im Schnitt 214 in die Schale 16 eingelegt werden.

Nach dem Einlegen des Gegenstandes 12 und gegebenenfalls aller Einlegeteile 26 wird in einem Schritt **216** der Deckel 18 mit dem ersten Siegelrand 36, dem zweiten Siegelrand 40 bzw. den zweiten Siegelrändern 40 und gegebenenfalls dem dritten Siegelrand verklebt. Dadurch wird eine geschlossene Verpackung 10 bzw. ein Gebinde 14 mit einer geschlossenen Verpackung 10, in der der Gegenstand 12 angeordnet ist, erhalten.

Die Verpackung 10 wird anschließend mittels eines oben beschriebenen Verfahrens 100, vergleiche Figur 7, geöffnet. Sodann kann in einem Schritt **218** der Gegenstand 12 aus der geöffneten Verpackung 10 bzw. deren Schale 16 entnommen werden. Der Gegenstand 12 kann nun einer weiteren Verwendung zugeführt werden.

Zusammenfassend betrifft die Erfindung eine Verpackung 10, insbesondere für Stückgut, aufweisend eine aus zellulosehaltigem Flachmaterial aufgefaltete Schale 16 und einen Deckel 18, wobei die Schale 16 und der Deckel 18 einen Innenraum 24 der Verpackung 10 einschließen, wobei die Schale 16 eine erste Seitenwand 30 aufweist, an der entlang einer ersten Falzkante 38 ein erster Siegelrand 36 von dem Innenraum 24 weg nach außen abgewinkelt ist, und wobei der Deckel 18 mit dem ersten Siegelrand 36 verklebt ist, wobei an der ersten Falzkante 38 eine Perforation 44 zum gemeinsamen Abreißen des ersten Siegelrandes 36 und des damit verklebten Abschnitts des Deckels 18 von der ersten Seitenwand 30 ausgebildet ist. Die Erfindung betrifft ferner ein Gebinde 14 mit einer solchen Verpackung 10 und mit einem Gegenstand 12, der in der Verpackung 10 aufgenommen ist. Weiterhin betrifft die Erfindung ein Verfahren 100 zum Öffnen einer Verpackung 10, die ferner eine zweite Seitenwand 32 aufweist, an der entlang einer zweiten Falzkante 42 ein zweiter Siegelrand 40 von dem Innenraum 24 weg nach außen abgewinkelt ist, und wobei der Deckel 18 mit dem ersten Siegelrand 36 und mit dem zweiten Siegelrand 40 verklebt ist, mit den Schritten
a) gemeinsames Abreißen 102 des ersten Siegelrandes 36 und des damit verklebten Abschnitts des Deckels 18 von der ersten Seitenwand 30 entlang der Perforation 44 an der ersten Falzkante 38,
b) Abziehen 104 des Deckels 18 von dem zweiten Siegelrand 40.

### Bezugszeichenliste

Verpackung **10**
Gegenstand **12**
Gebinde **14**
Schale **16**
Deckel **18**
Grundelement **20**
Sichtfenster **22**
Innenraum **24**
Einlegeteil **26**
Boden **28**
erste Seitenwand **30**
zweite Seitenwand **32**
dritte Seitenwand **34**
Falzlinie **35**
erster Siegelrand **36**
erste Falzkante **38**
zweiter Siegelrand **40**
zweite Falzkante **42**
Perforation **44**
Perforationsöffnungen **46**
Stege **48**
Vertiefungen **50**
Erhebungen **52**
Aufhängeausnehmung **54**
Pfeilrichtung **56**
Bereiche **58**
Höhe **H1** der Stege
Dicke **D1** des Flachmaterials der Schale 16
verbleibende Dicke **D2** des Flachmaterials im Bereich der Vertiefungen 50 Dicke **D3** des Flachmaterials im Bereich der Erhebungen 52
Öffnungsverfahren **100**
Gemeinsames Abreißen **102**
Abziehen **104** des Deckels 18
Bereitstellungsverfahren **200**
Bereitstellen **202** eines Zuschnitts
Bereitstellen **204** eines Deckels 18
Erzeugen **206** einer ersten Falzkante 38
Erzeugen **208** einer zweiten Falzkante 42
Auffalten **210**
Einlegen **212** eines Einlegeteils 26
Einlegen **214** eines Gegenstands 12
Verkleben **216**
Entnehmen **218** des Gegenstands 12

## Patentansprüche

1. Verpackung (10), insbesondere für Stückgut,
aufweisend eine aus zellulosehaltigem Flachmaterial aufgefaltete Schale (16) und einen Deckel (18),
wobei die Schale (16) und der Deckel (18) einen Innenraum (24) der Verpackung (10) einschließen,
wobei die Schale (16) eine erste Seitenwand (30) aufweist, an der entlang einer ersten Falzkante (38) ein erster Siegelrand (36) von dem Innenraum (24) weg nach außen abgewinkelt ist,
wobei der Deckel (18) mit dem ersten Siegelrand (36) verklebt ist,
wobei an der ersten Falzkante (38) eine Perforation (44) zum gemeinsamen Abreißen (102) des ersten Siegelrandes (36) und des damit verklebten Abschnitts des Deckels (18) von der ersten Seitenwand (30) ausgebildet ist, wobei die Schale (16) eine zweite Seitenwand (32) aufweist, an der entlang einer zweiten Falzkante (42) ein zweiter Siegelrand (40) von dem Innenraum (24) weg nach außen abgewinkelt ist,
und wobei der Deckel (18) mit dem zweiten Siegelrand (40) verklebt ist, **dadurch gekennzeichnet,**
**dass** eine Festigkeit, insbesondere eine Schälfestigkeit, der Verklebung des Deckels (18) mit dem zweiten Siegelrand (40) größer ist als eine Festigkeit des Materials des Deckels (18) und/oder der Schale (16), sodass zum Öffnen der Verpackung (10) der Deckel (18) nach dem Abreißen des ersten Siegelrandes (36) von der ersten Seitenwand (30) von dem zweiten Siegelrand (40) abgezogen werden kann.

2. Verpackung (10) nach Anspruch 1, **dadurch gekennzeichnet, dass** die Perforation (44) mit Perforationsöffnungen (46) ausgebildet ist, die das Flachmaterial der Schale (16) vollständig durchdringen.

3. Verpackung (10) nach Anspruch 1 oder 2, **dadurch gekennzeichnet, dass** die Perforation (44) mit Vertiefungen (50) im Flachmaterial der Schale (16) ausgebildet ist, wobei an den Vertiefungen (50) eine verbleibende Dicke (D2) des Flachmaterials gegenüber der ersten Falzkante (38) weiter verringert ist.

4. Verpackung (10) nach einem der vorhergehenden Ansprüche, **dadurch gekennzeichnet, dass** sich die Perforation (44) an der ersten Falzkante (38) über die gesamte Länge der ersten Falzkante (38) erstreckt.

5. Verpackung (10) nach einem der vorhergehenden Ansprüche, **dadurch gekennzeichnet, dass** ein Grundelement (20) des Deckels (18) aus zellulosehaltigem Flachmaterial besteht.

6. Verpackung (10) nach einem der vorhergehenden Ansprüche, **dadurch gekennzeichnet, dass** der Deckel (18) und/oder die Schale (16) wenigstens ein Sichtfenster (22) aufweisen, das vorzugsweise durch ein transparentes Verschlusselement verschlossen ist.

7. Verpackung (10) nach einem der vorhergehenden Ansprüche, **dadurch gekennzeichnet, dass** eine Aufhängeausnehmung (54) den ersten Siegelrand (36) und den damit verklebten Abschnitt des Deckels (18) durchbricht.

8. Verpackung (10) nach einem der vorhergehenden Ansprüche, **dadurch gekennzeichnet, dass** in der Schale (16) ein Einlegeteil (26) zum Fixieren eines in der Verpackung (10) aufnehmbaren Gegenstands (12) angeordnet ist.

9. Gebinde (14) mit einer Verpackung (10) nach einem der Ansprüche 1 bis 8 und mit einem Gegenstand (12), der in der Verpackung (10) aufgenommen ist.

10. Verfahren (100) zum Öffnen einer Verpackung (10) nach einem der Ansprüche 1 bis 9, die eine aus zellulosehaltigem Flachmaterial aufgefaltete Schale (16) und einen Deckel (18) aufweist,
wobei die Schale (16) und der Deckel (18) einen Innenraum (24) der Verpackung (10) einschließen,
wobei die Schale (16) eine erste Seitenwand (30) aufweist, an der entlang einer ersten Falzkante (38) ein erster Siegelrand (36) von dem Innenraum (24) weg nach außen abgewinkelt ist,
wobei die Schale (16) eine zweite Seitenwand (32) aufweist, an der entlang einer zweiten Falzkante (42) ein zweiter Siegelrand (40) von dem Innenraum (24) weg nach außen abgewinkelt ist,
und wobei der Deckel (18) mit dem ersten Siegelrand (36) und mit dem zweiten Siegelrand (40) verklebt ist,
wobei an der ersten Falzkante (38) eine Perforation (44) ausgebildet ist, mit dem Schritt
a) gemeinsames Abreißen (102) des ersten Siegelrandes (36) und des damit verklebten Abschnitts des Deckels (18) von der ersten Seitenwand (30) entlang der Perforation (44) an der ersten Falzkante (38), **gekennzeichnet durch** den weiteren Schritt
b) Abziehen (104) des Deckels (18) von dem zweiten Siegelrand (40).

11. Verfahren (100) nach Anspruch 10, **dadurch gekennzeichnet, dass** die Schale (16) und/oder der Deckel (18) Fasern, insbesondere Zellulosefasern, enthalten, die im Schritt b) zerrissen werden.

12. Verfahren (200) zum Bereitstellen eines Gegenstands (12) in einer Verpackung nach einem der Ansprüche 1 bis 9, mit den Schritten
A) Bereitstellen (202, 204) eines Zuschnitts aus zellulosehaltigen Flachmaterial und eines Deckels (18),
B) Erzeugen (206, 208) einer ersten Falzkante (38) mit einer Perforation (44) in dem Zuschnitt, wobei die erste Falzkante (38) eine erste Seitenwand (30) von einem ersten Siegelrand (36) abgrenzt, und einer zweiten Falzkante (42) in dem Zuschnitt, wobei die zweite Falzkante (42) eine zweite Seitenwand (32) von einem zweiten Siegelrand (40) abgrenzt,
C) Auffalten (210) einer Schale (16) aus dem Zuschnitt,
D) Einlegen (214) des Gegenstands (12) in die Schale (16),
E) Verkleben (216) des Deckels (18) mit dem ersten und dem zweiten Siegelrand (36, 40) der Schale (16),
F) Öffnen (100) der Verpackung (10), indem in einem Schritt a) der erste Siegelrand (36) gemeinsam mit dem damit verklebten Abschnitt des Deckels (18) entlang der Perforation (44) an der ersten Falzkante (36) von der ersten Seitenwand (30) abgerissen wird (102),
**gekennzeichnet dadurch, dass** beim Öffnen (100) der Verpackung in einem Schritt b) der Deckel (18) von dem zweiten Siegelrand (40) abgezogen wird (104).

## Claims

1. Packaging (10), in particular for piece goods,
having a folded shell (16) made of cellulose-containing flat material and a cover (18),
wherein the shell (16) and the cover (18) enclose an interior (24) of the packaging (10),
wherein the shell (16) has a first side wall (30) on which a first sealing rim (36) is angled outwardly away from the interior (24) along a first fold edge (38),
wherein the cover (18) is glued to the first sealing rim (36),
wherein a perforation (44) for the joint tearing (102) of the first sealing rim (36) and the portion of the cover (18) glued to it from the first side wall (30) is formed on the first fold edge (38),
wherein the shell (16) has a second side wall (32) on which a second sealing rim (40) is angled outwardly away from the interior (24) along a second fold edge (42),
and wherein the cover (18) is glued to the second sealing rim (40),
**characterized in that**
a strength, in particular a peel strength, of the bonding of the cover (18) to the second sealing rim (40) is greater than a strength of the material of the cover (18) and/or the shell (16) such that for opening the packaging (10), the cover (18) can be pulled off from the second sealing rim (40) when the first sealing rim (36) has been torn off from the first side wall (30).

2. Packaging (10) according to claim 1, **characterized in that** the perforation (44) is formed with perforation openings (46) which completely penetrate the flat material of the shell (16).

3. Packaging (10) according to claim 1 or 2, **characterized in that** the perforation (44) is formed with indentations (50) in the flat material of the shell (16), wherein a remaining thickness (D2) of the flat material at the indentations (50) is further reduced as compared to the first fold edge (38).

4. Packaging (10) according to one of the preceding claims, **characterized in that** the perforation (44) on the first fold edge (38) extends over the entire length of the first fold edge (38).

5. Packaging (10) according to one of the preceding claims, **characterized in that** a base element (20) of the cover (18) consists of cellulose-containing flat material.

6. Packaging (10) according to one of the preceding claims, **characterized in that** the cover (18) and/or the shell (16) have at least one viewing window (22) which is preferably closed by a transparent closure element.

7. Packaging (10) according to one of the preceding claims, **characterized in that** a hanging recess (54) breaks through the first sealing rim (36) and the portion of the cover (18) glued to it.

8. Packaging (10) according to one of the preceding claims, **characterized in that** an insert (26) for fixing an object (12) which can be received in the packaging (10) is arranged in the shell (16).

9. Bundle (14) with a packaging (10) according to one of claims 1 to 8 and with an object (12) which is received in the packaging (10).

10. Method (100) for opening a packaging (10) according to one of the claims 1 to 9, which has a shell (16) folded from cellulose-containing flat material and a cover (18),
wherein the shell (16) and the cover (18) enclose an interior (24) of the packaging (10),
wherein the shell (16) has a first side wall (30) on which a first sealing rim (36) is angled outwardly away from the interior (24) along a first fold edge (38), wherein the shell (16) has a second side wall (32) on which a second sealing rim (40) is angled outwardly away from the interior (24) along a second fold edge (42),
and wherein the cover (18) is glued to the first sealing rim (36) and to the second sealing rim (40),
wherein a perforation (44) is formed on the first fold edge (38),
comprising the step of
a) joint tearing (102) the first sealing rim (36) with the portion of the cover (18) glued to it from the first side wall (30) along the perforation (44) on the first fold edge (38),
**characterized by** the further step of
b) pulling off (104) the cover (18) from the second sealing rim (40).

11. Method (100) according to claim 10, **characterized in that** the shell (16) and/or the cover (18) contain fibers, in particular cellulose fibers, which are torn in step b).

12. A method (200) for providing an object (12) in a packaging according to one of the claims 1 to 9, comprising the steps of
A) providing (202, 204) a blank made of cellulose-containing flat material and a cover (18),
B) creating (206, 208) a first fold edge (38) with a perforation (44) in the blank, wherein the first fold edge (38) delimits a first side wall (30) from a first sealing rim (36), and a second fold edge (42) in the blank, wherein the second fold edge (42) delimits a second side wall (32) from a second sealing rim (40),
C) folding (210) a shell (16) from the blank,
D) inserting (214) the object (12) into the shell (16),
E) gluing (216) the cover (18) to the first and the second sealing rim (36, 40) of the shell (16),
F) opening (100) the packaging (10) by, in a step a), tearing off (102) the first sealing rim (36) together with the portion of the cover (18) glued to it along the perforation (44) on the first fold edge (36) from the first side wall (30), **characterized in that** when the packaging is opened (100) in a step b), the cover (18) is pulled off (104) from the second sealing rim (40).

## Revendications

1. Emballage (10) notamment dévolu à des marchandises de détail,
comportant un couvercle (18) et une barquette déployée (16) en un matériau aplati renfermant de la cellulose,
ladite barquette (16) et ledit couvercle (18) ceinturant un espace interne (24) de l'emballage (10),
la barquette (16) présentant une première paroi latérale (30) sur laquelle, le long d'une première arête de pliage (38), un premier bord de scellement (36) est coudé vers l'extérieur à partir de l'espace interne (24),
sachant que le couvercle (18) est relié par collage audit premier bord de scellement (36),
sachant qu'une perforation (44) est façonnée sur la première arête de pliage (38) en vue de la dissociation conjointe par arrachage (102), d'avec la première paroi latérale (30), dudit premier bord de scellement (36) et de la région du couvercle (18) collée audit bord,
ladite barquette (16) présentant une seconde paroi latérale (32) sur laquelle, le long d'une seconde arête de pliage (42), un second bord de scellement (40) est coudé vers l'extérieur à partir dudit espace interne (24),
et sachant que ledit couvercle (18) est relié par collage audit second bord de scellement (40),
**caractérisé par le fait**
**qu'**une robustesse, en particulier une résistance au pelage de la solidarisation collée du couvercle (18) avec le second bord de scellement (40), est supérieure à une robustesse du matériau constituant ledit couvercle (18) et/ou la barquette (16) de façon telle que, pour procéder à l'ouverture de l'emballage (10), ledit couvercle (18) soit détaché, par traction, dudit second bord de scellement (40) après que le premier bord de scellement (36) a été dissocié, par arrachage, d'avec la première paroi latérale (30).

2. Emballage (10) selon la revendication 1, **caractérisé par le fait que** la perforation (44) est munie d'orifices (46) traversant l'intégralité du matériau aplati constituant la barquette (16).

3. Emballage (10) selon la revendication 1 ou 2, **caractérisé par le fait que** la perforation (44) est dotée de renfoncements (50) pratiqués dans le matériau aplati constituant la barquette (16), une épaisseur restante (D2) dudit matériau aplati étant réduite davantage encore, par rapport à la première arête de pliage (38), au niveau desdits renfoncements (50).

4. Emballage (10) selon l'une des revendications précédentes, **caractérisé par le fait que** la perforation (44) s'étend, au niveau de la première arête de pliage (38), sur toute la longueur de ladite première arête de pliage (38).

5. Emballage (10) selon l'une des revendications précédentes, **caractérisé par le fait qu'**un élément de base (20) du couvercle (18) est constitué d'un matériau aplati renfermant de la cellulose.

6. Emballage (10) selon l'une des revendications précédentes, **caractérisé par le fait que** le couvercle (18) et/ou la barquette (16) comporte(nt) au moins une fenêtre d'observation (22) obturée, de préférence, par un élément d'obturation transparent.

7. Emballage (10) selon l'une des revendications précédentes, **caractérisé par le fait qu'**un évidement de suspension (54) traverse, de part en part, le premier bord de scellement (36) et la région du couvercle (18) collée audit bord.

8. Emballage (10) selon l'une des revendications précédentes, **caractérisé par le fait qu'**une partie d'insertion (26), affectée au blocage à demeure d'un objet (12) pouvant être logé dans ledit emballage (10), est située dans la barquette (16).

9. Ensemble combiné (14) comprenant un emballage (10) conforme à l'une des revendications 1 à 8, et un objet (12) logé dans ledit emballage (10).

10. Procédé (100) d'ouverture d'un emballage (10) conforme à l'une des revendications 1 à 9
et comportant un couvercle (18) et une barquette déployée (16) en un matériau aplati renfermant de la cellulose,
ladite barquette (16) et ledit couvercle (18) ceinturant un espace interne (24) de l'emballage (10),
la barquette (16) présentant une première paroi latérale (30) sur laquelle, le long d'une première arête de pliage (38), un premier bord de scellement (36) est coudé vers l'extérieur à partir de l'espace interne (24),
ladite barquette (16) présentant une seconde paroi latérale (32) sur laquelle, le long d'une seconde arête de pliage (42), un second bord de scellement (40) est coudé vers l'extérieur à partir dudit espace interne (24),
et ledit couvercle (18) étant relié, par collage, audit premier bord de scellement (36) et audit second bord de scellement (40),
sachant qu'une perforation (44) est façonnée sur la première arête de pliage (38),
incluant l'étape consistant
a) à dissocier conjointement par arrachage (102), d'avec la première paroi latérale (30), le long de ladite perforation (44) façonnée sur la première arête de pliage (38), ledit premier bord de scellement (36) et la région du couvercle (18) collée audit bord,
**caractérisé par** l'étape additionnelle consistant
b) à détacher, par traction (104), le couvercle (18) d'avec le second bord de scellement (40).

11. Procédé selon la revendication 10, **caractérisé par le fait que** la barquette (16) et/ou le couvercle (18) renferme(nt) des fibres, en particulier des fibres de cellulose qui sont arrachées à l'étape b).

12. Procédé (200) de mise à disposition d'un objet (12) dans un emballage conforme à l'une des revendications 1 à 9, incluant les étapes consistant
A) à apprêter (202, 204) un couvercle (18) et un flan prédécoupé en un matériau aplati renfermant de la cellulose,
B) à façonner (206, 208), dans le flan prédécoupé, une première arête de pliage (38) pourvue d'une perforation (44), laquelle première arête de pliage (38) délimite une première paroi latérale (30) vis-à-vis d'un premier bord de scellement (36), et une seconde arête de pliage (42), dans ledit flan prédécoupé, laquelle seconde arête de pliage (42) délimite une seconde paroi latérale (32) vis-à-vis d'un second bord de scellement (40),
C) à déployer (210) une barquette (16) à partir dudit flan prédécoupé,
D) à insérer (214) l'objet (12) dans ladite barquette (16),
E) à relier, par collage (216), le couvercle (18) aux premier et second bords de scellement (36, 40) de ladite barquette (16),
F) à ouvrir (100) ledit emballage (10) en opérant, au cours d'une étape a), une dissociation conjointe par arrachage (102) d'avec la première paroi latérale (30), le long de ladite perforation (44) façonnée sur la première arête de pliage (38), dudit premier bord de scellement (36) et de la région du couvercle (18) collée audit bord,
**caractérisé par le fait que**, lors de l'ouverture (100) de l'emballage au cours d'une étape b), le couvercle (18) est détaché, par traction (104), d'avec le second bord de scellement (40).
